# EUROPÄISCHE PATENTSCHRIFT

(11) **EP 1 251 718 B1**
(45) Veröffentlichungstag und Bekanntmachung des Hinweises auf die Patenterteilung: **02.04.2008**
(21) Anmeldenummer: 02003944.2
(22) Anmeldetag: 22.02.2002
(51) Int. Cl.: H05B 1/02

(54) **Elektrische, explosionsgeschützte Heizung, insbesondere zur Innenraumbeheizung eines Instrumenten-Schutzschranks**
Electrical, explosion protected heater, particularly for the heating of the inner space of a protected cupboard containing instruments
Chauffage électrique protégé des explosions, en particulier destiné au chauffage d'un espace intérieur d'un placard de protection contenant des instruments

(30) Priorität: 18.04.2001 DE 10118922
(43) Veröffentlichungstag der Anmeldung: 23.10.2002
(73) Patentinhaber: Hess, Martin, 85051 Ingolstadt (DE)
(72) Erfinder: Hess, Martin, 85051 Ingolstadt (DE)
(74) Vertreter: Liebl, Thomas

(56) Entgegenhaltungen:
- EP-A- 0 660 644
- DE-A1- 3 633 682
- DE-A1- 3 814 145

## Beschreibung

Die Erfindung betrifft eine elektrische, explosionsgeschützte Heizung, insbesondere zur Innenraumbeheizung eines Instrumenten-Schutzschranks nach dem Oberbegriff des Anspruchs 1.

Allgemein ist von einer solchen explosionsgeschützten Heizung zu fordern, dass sie bei guter Effektivität wenig Raum beansprucht, an unterschiedliche Gegebenheiten anpassbar ist, eine eingestellte Temperatur möglichst genau geregelt einhält und Schutzvorschriften hinsichtlich eines Berührungsschutzes und eines Explosionsschutzes eingehalten werden.

Eine bekannte, gattungsgemäße Heizung (DE 38 14 145 C2) umfasst einen Heizkörper mit einer Aufnahmeöffnung, ein Heizelement und eine dazu in Reihe geschaltete Übertemperatursicherung mit einer bestimmten Ansprechtemperatur, wobei das Heizelement in die Aufnahmeöffnung eingesetzt und vergossen ist. Das Heizelement und die in Reihe geschaltete Übertemperatursicherung sind über elektrische Anschlussleitungen mit einem Temperaturregler verbunden, an den zudem ein Umgebungs-Temperaturfühler als Istwertgeber angeschlossen ist.

Solche Heizungen sind den konkreten Einsatzbedingungen so anzupassen und so zu dimensionieren, dass bei einem temperaturgeregelten Betrieb durch den Explosionsschutz vorgegebene Grenztemperaturen nicht überschritten werden. Bei ungünstigen Gegebenheiten und einem Zusammenwirken ungünstiger Randbedingungen sind aber insbesondere bei einem Überschwingen der Temperaturregelung ohne Zusatzmaßnahmen unzulässige Überhitzungen an der Heizung nicht auszuschließen. Um dennoch Explosionsschutzvorschriften sicher einhalten zu können, unterbrechen in einem solchen Fall die vorstehend genannten Übertemperatursicherungen den elektrischen Heizkreis. Bisher werden als Übertemperatursicherungen reversible Schaltelemente verwendet, die nach einem Ansprechen in ihre Sicherungsfunktion wieder rücksetzbar sind. Es sind auch von Hand wechselbare Schmelzsicherungen bekannt.

Nach dem Ansprechen einer Übertemperatursicherung kann diese bisher einfach und schnell durch ein Rücksetzen der Sicherung oder einen Sicherungsaustausch in ihrer Funktion wieder hergestellt werden.

Gemäß neuer Richtlinien sind mit Übergangsfristen bei vergussgekapselten Heizungen nur noch Schmelzsicherungen als Übertemperatursicherungen zulässig. Im Anspruch 1 wird von einem solchen Stand der Technik ausgegangen.

Ersichtlich ist bei einer solchen miteingegossenen Schmelzsicherung nach deren Ansprechen ein Rücksetzen der Sicherung oder ein Austausch nicht mehr möglich, so dass dann ein kostenintensiver Komplettaustausch einer solchen Heizung erforderlich wird.

Aufgabe der Erfindung ist es, Maßnahmen vorzuschlagen, womit ein solcher Komplettaustausch für die Heizung in der Regel vermeidbar ist.

Diese Aufgabe wird mit den Merkmalen des Anspruchs 1 gelöst.

Gemäß Anspruch 1 ist im Bereich der Schmelzsicherung ein Sicherungs-Temperaturfühler angeordnet und mit in die Aufnahmeöffnung eingegossen. Der Sicherungs-Temperaturfühler ist mit Anschlussleitungen mit dem Temperaturregler verbunden. Mit diesem Sicherungs-Temperaturfühler wird die aktuelle Temperatur der Schmelzsicherung für einen Vergleich mit einer im Temperaturregler festgelegten Umschalttemperatur ermittelbar. Diese Umschalttemperatur wird so gewählt, dass sie in einem ausreichenden Sicherheits-Temperaturabstand unterhalb der Ansprechtemperatur der Schmelzsicherung liegt.

Der Temperaturregler ist so ausgelegt, dass er in einem Temperaturbereich unterhalb der vorgegebenen und mit dem Sicherungs-Temperaturfühler ermittelbaren Umschalttemperatur in üblicher Weise in einem ersten Regelalgorithmus unter Einbeziehung des Umgebungs-Temperaturfühlers als Istwertgeber arbeitet. Ein Erreichen und/oder Überschreiten dieser vorgegebenen Umschalttemperatur wird vom Temperaturregler durch Auswertung der Fühlerwerte des Sicherungs-Temperaturfühlers erkannt, worauf der Temperaturregler in einen anderen zweiten Regelalgorithmus umschaltet und zum Schutz der Schmelzsicherung die Heizleistung des Heizelements abregelt. Nach einem darauffolgenden Unterschreiten der Umschalttemperatur, gegebenenfalls mit einem im Regelalgorithmus vorgebbaren Unterschreitungsabstand, schaltet dann der Temperaturregler wieder auf den ersten Regelalgorithmus um.

Die Umschalttemperatur ist dabei so zu wählen, dass auch bei ungünstigen Verhältnissen, beispielsweise bei einem möglichen Überschwingen der Temperaturregelung nach dem ersten Regelalgorithmus bei einer initialen Aufheizphase mit noch nicht eingeschwungener Temperatur, die Ansprechtemperatur der Schmelzsicherung aufgrund der Abregelung der Heizleistung des Heizelements sicher nicht erreicht wird.

Damit wird auch bei ungünstigen Betriebsbedingungen ein Ansprechen und damit eine Zerstörung der eingegossenen Schmelzsicherung verhindert. Die Funktion der Heizung bleibt erhalten, wobei lediglich in der Regel unschädliche, etwas größere Aufheizzeiten auftreten können. Die Funktion der Schmelzsicherung als übergeordnetes Explosionsschutz-Sicherungselement wird durch den zusätzlichen Einsatz des Sicherungs-Temperaturfühlers und der modifizierten Regelung nicht angetastet und bleibt in jedem Fall erhalten, so dass bei besonders extremen Bedingungen durch ein Ansprechen der Schmelzsicherung die Explosionsschutzvorschriften in jedem Fall eingehalten werden.

Zusammenfassend ist festzustellen, dass mit der erfindungsgemäßen Anordnung bei allen üblichen Bedingungen ein den Explosionsvorschriften genügender Heizungsbetrieb gewährleistet ist, da ein Ansprechen von vorgeschriebenen Übertemperatursicherungen schon im Vorfeld durch einen Abregelungsalgorithmus verhindert wird. Kontrollen, wie sie beim Stand der Technik bisher erforderlich sind, ob solche Übertemperatursicherungen angesprochen haben können weitgehend entfallen ebenso wie kostenintensive Austauschaktionen für komplette Heizungen. Die dazu erfindungsgemäß vorgeschlagenen Maßnahmen erfordern demgegenüber nur einen geringen Mehraufwand bei der Herstellung erfindungsgemäßer Heizungen.

Gemäß Anspruch 2 kann die erfindungsgemäße Anordnung bevorzugt in einem an sich bekannten Heizkörper installiert werden, der als langgestreckter Körper mit einem axialen Aufnahmeraum und radial abstehenden Heizlamellen ausgebildet ist.

Für eine gute Wärmeleitung wird ein solcher Heizkörper nach Anspruch 3 vorzugsweise aus Metall hergestellt. Dazu ist es bekannt, den Heizkörper insgesamt als Gussteil herzustellen oder wie in der DE 38 14 145 C2 beschrieben, die Lamellen separat herzustellen und an einem Basiskörper zu befestigen.

Nach Anspruch 4 kann als Sicherungs-Temperaturfühler ein kostengünstiger NTC-Widerstand verwendet werden.

Für übliche Einsätze ist es ausreichend die Umschalttemperatur in der Regelschaltung fest vorzugeben. Eine bessere Anpassung an unterschiedliche Gegebenheiten ist nach Anspruch 5 möglich, wenn die Umschalttemperatur am Temperaturregler einstellbar ist. Auch bei einer solchen einstellbaren Umschalttemperatur wird die übergeordnete Sicherheitsfunktion der eingegossenen Schmelzsicherung nicht berührt.

Für übliche Anwendungsfälle können die Regelalgorithmen fest vorgegeben werden. Nach Anspruch 6 ist es für weitere Anpassungen unter Umständen zweckmäßig, den Regelalgorithmus für den Temperaturbereich unter der Umschalttemperatur und/oder den Regelalgorithmus für den Bereich über der Umschalttemperatur einstellbar zu machen.

Anhand einer Zeichnung wird die Erfindung näher erläutert.

Die einzige Figur zeigt schematisch eine elektrische, explosionsgeschützte Heizung, z. B. zur Innenraumbeheizung eines hier nicht dargestellten Instrumenten-Schutzschranks. Diese Heizung umfasst einen Heizkörper 2 mit einer Aufnahmeöffnung 3, wobei der Heizkörper 2 als ein langgestreckter Körper mit einem axialen Aufnahmeraum als Aufnahmeraumöffnung sowie mit radial abstehenden Heizlamellen 4 ausgebildet ist.

Der Heizkörper 2 kann beispielsweise aus Metall gegossen sein.

Wie dies der schematischen Darstellung der einzigen Figur weiter entnommen werden kann, umfasst die elektrische, explosionsgeschützte Heizung 1 ferner ein Heizelement 5 und eine in Reihe geschaltete Schmelzsicherung als Übertemperatursicherung 6 mit einer bestimmten Ansprechtemperatur.

Das Heizelement 5 und die Übertemperatursicherung 6 sind in die Aufnahmeöffnung 3 eingesetzt und dort mittels einer Vergussmasse 7 vergossen.

Der einzigen Figur kann zudem weiter entnommen werden, dass das Heizelement 5 mit der in Reihe geschalteten Übertemperatursicherung 6 über elektrische Anschlussleitungen 8, 14 mit einem Temperaturregler 9 verbunden ist, an den zudem ein Umgebungs-Temperaturfühler 10 als Istwertgeber angeschlossen ist.

Im Bereich der Übertemperatursicherung 6 ist ferner ein durch einen NTC-Widerstand gebildeter Sicherungs-Temperaturfühler 11 angeordnet und mit in die Aufnahmeöffnung 3 eingegossen, der ebenfalls mit Anschlussleitungen 12, 13 mit dem Temperaturregler 9 verbunden ist.

Mit dem Sicherungs-Temperaturfühler 11 kann die aktuelle Temperatur der Übertemperatursicherung 6 für einen Vergleich mit einer vorgegebenen Umschalttemperatur ermittelt werden, wobei die Umschalttemperatur mit einem Sicherheits-Temperaturabstand unterhalb der Ansprechtemperatur der Übertemperatursicherung 6 festgelegt ist.

Der Temperaturregler 9 arbeitet in einem Temperaturbereich unterhalb der vorgegebenen und mit dem Sicherungs-Temperaturfühler 11 ermittelbaren Umschalttemperatur in üblicher Weise in einem Regelkreis unter Einbeziehung des Umgebungs-Temperaturfühlers 10 als Istwertgeber, wobei der Temperaturregler 9 bei Erreichen und/oder Überschreiten der Umschalttemperatur unter Berücksichtigung der Fühlerwerte des Sicherungs-Temperaturfühlers 11 in einen anderen Regelalgorithmus umschaltet und zum Schutz der Übertemperatursicherung 6 die Heizungsleistung des Heizelements 5 abregelt.

Es kann ferner vorgesehen sein, dass die Umschalttemperatur am Temperaturregler 9 einstellbar ist. Ebenso kann vorgesehen sein, dass der Regelalgorithmus für den Temperaturbereich unter der Umschalttemperatur und/oder der Regelalgorithmus für einen Bereich über der Umschalttemperatur am Temperaturregler 9 getrennt einstellbar sind.

## Patentansprüche

1. Elektrische, explosionsgeschützte Heizung, insbesondere zur Innenraumbeheizung eines Instrumenten-Schutzschranks,
mit einem Heizkörper mit einer Aufnahmeöffnung,
mit einem Heizelement und einer in Reihe geschalteten Schmelzsicherung als Übertemperatursicherung mit einer bestimmten Ansprechtemperatur, wobei
das Heizelement und die Übertemperatursicherung in die Aufnahmeöffnung eingesetzt und dort vergossen sind, und
das Heizelement mit der in Reihe geschalteten Schmelzsicherung über elektrische Anschlussleitungen mit einem Temperaturregler verbunden sind, an den zudem ein Umgebungs-Temperaturfühler als Istwertgeber angeschlossen ist,
**dadurch gekennzeichnet,**
**dass** im Bereich der Schmelzsicherung (6) ein Sicherungs-Temperaturfühler (11) angeordnet und mit in die Aufnahmeöffnung (3) eingegossen ist, der mit Anschlussleitungen (12, 13) mit dem Temperaturregler (9) verbunden ist dergestalt,
**dass** mit dem Sicherungs-Temperaturfühler (11) die aktuelle Temperatur der Schmelzsicherung (6) für einen Vergleich mit einer Umschalttemperatur ermittelbar ist und die Umschalttemperatur mit einem Sicherheits-Temperaturabstand unterhalb der Ansprechtemperatur der Schmelzsicherung (6) festgelegt ist, und
**dass** der Temperaturregler (9)in einem Temperaturbereich unterhalb der vorgegebenen und mit dem Sicherungs-Temperaturfühler (11) ermittelbaren Umschalttemperatur in üblicher Weise in einem Regelkreis unter Einbeziehung des Umgebungs-Temperaturfühlers (10) als Istwertgeber arbeitet und der Temperaturregler (9) bei Erreichen und/oder Überschreiten der Umschalttemperatur unter Berücksichtigung der Fühlerwerte des Sicherungs-Temperaturfühlers (11) in einen anderen Regelalgorithmus umschaltet, und zum Schutz der Schmelzsicherung (6) die Heizleistung des Heizelements (5) abregelt.

2. Elektrische, explosionsgeschützte Heizung nach Anspruch 1, **dadurch gekennzeichnet, dass** der Heizkörper (2) ein langgestreckter Körper mit einem axialen Aufnahmeraum (3) und radial abstehenden Heizlamellen (4) ist.

3. Elektrische, explosionsgeschützte Heizung nach Anspruch 1 oder 2, **dadurch gekennzeichnet, dass** der Heizkörper (2) aus Metall gegossen ist.

4. Elektrische, explosionsgeschützte Heizung nach einem der Ansprüche 1 bis 3, **dadurch gekennzeichnet, dass** der Sicherungs-Temperaturfühler (11) ein NTC-Widerstand ist.

5. Elektrische, explosionsgeschützte Heizung nach einem der Ansprüche 1 bis 4, **dadurch gekennzeichnet, dass** die Umschalttemperatur am Temperaturregler (9) einstellbar ist.

6. Elektrische, explosionsgeschützte Heizung nach einem der Ansprüche 1 bis 5, **dadurch gekennzeichnet, dass** der Regelalgorithmus für den Temperaturbereich unter der Umschalttemperatur und/oder der Regelalgorithmus für den Bereich über der Umschalttemperatur am Temperaturregler (9) getrennt einstellbar sind.

## Claims

1. Electric, explosion-proof heater, in particular for heating the interior of an instrument-protection cabinet,
having a heating body with an accommodation opening,
having a heating element and a fuse, which is connected in series, as an overtemperature-protection means with a specific response temperature, with
the heating element and the overtemperature-protection means being inserted into the accommodation opening and encapsulated there, and
the heating element with the fuse which is connected in series being connected via electrical connection lines to a temperature controller to which an ambient-temperature sensor in the form of an actual-value transmitter is also connected,
**characterized**
**in that** a fuse-temperature sensor (11) is arranged in the region of the fuse (6) and is also integrally encapsulated in the accommodation opening (3) and is connected to the temperature controller (9) by connection lines (12, 13) in such a way
that the current temperature of the fuse (6) can be determined by the fuse-temperature sensor (11) for comparison with a changeover temperature, and the changeover temperature is defined by a safety temperature difference below the response temperature of the fuse (6), and
**in that** the temperature controller (9) operates in a temperature range below the predefined changeover temperature which can be determined by the fuse-temperature sensor (11) in a customary manner in a control loop including the ambient-temperature sensor (10) as the actual-value transmitter, and the temperature controller (9) changes over to another control algorithm when the changeover temperature is reached and/or exceeded, taking into account the sensor values of the fuse-temperature sensor (11), and reduces the heating power of the heating element (5) in order to protect the fuse (6).

2. Electric, explosion-proof heater according to Claim 1, **characterized in that** the heating body (2) is an elongate body with an axial accommodation space (3) and radially protruding heating lamellae (4).

3. Electric, explosion-proof heater according to Claim 1 or 2, **characterized in that** the heating body (2) is cast from metal.

4. Electric, explosion-proof heater according to one of Claims 1 to 3, **characterized in that** the fuse-temperature sensor (11) is an NTC resistor.

5. Electric, explosion-proof heater according to one of Claims 1 to 4, **characterized in that** the changeover temperature can be adjusted on the temperature controller (9).

6. Electric, explosion-proof heater according to one of Claims 1 to 5, **characterized in that** the control algorithm for the temperature range below the changeover temperature and/or the control algorithm for the range above the changeover temperature can be separately adjusted on the temperature controller (9).

## Revendications

1. Chauffage électrique protégé des explosions, en particulier destiné au chauffage d'un espace intérieur d'un placard de protection contenant des instruments, avec un radiateur avec une ouverture de logement,
avec un élément chauffant et un fusible monté en ligne comme fusible d'élévation de température avec une certaine température de réponse,
l'élément chauffant et le fusible d'élévation de température étant insérés dans l'ouverture de logement et y étant scellés, et
l'élément chauffant étant relié avec le fusible monté en ligne par l'intermédiaire de circuits électriques de connexion à un régulateur de température, auquel est en outre raccordé un capteur de température ambiante comme indicateur de valeur réelle,
**caractérisé en ce que**,
un capteur de température-fusible (11) est disposé dans la zone du fusible (6) et est scellé avec lui dans l'ouverture de logement (3), capteur qui est relié avec des circuits de connexion (12, 13) au régulateur de température de façon à ce qu'avec le capteur de température-fusible (11), la température actuelle du fusible (6) peut être détectée pour une comparaison avec une température de commutation et la température de commutation est déterminée avec un écart de température de sécurité en dessous de la température de réponse du fusible (6), et
**en ce que** le régulateur de température (9) fonctionne dans une plage de température en dessous de la température de commutation prescrite et pouvant être déterminée avec le capteur de température-fusible (11) de manière traditionnelle dans un circuit de régulation incluant le capteur de température ambiante (10) comme indicateur de valeur réelle et le régulateur de température (9), lorsque la température de commutation est atteinte et/ou dépassée en tenant compte des valeurs de capteur du capteur de température-fusible (11), commute dans un autre algorithme de régulation et règle la puissance de chauffage de l'élément chauffant (5) pour protéger le fusible (6).

2. Chauffage électrique protégé des explosions selon la revendication 1, **caractérisé en ce que** le radiateur (2) est un corps étiré en longueur avec un espace de logement axial (3) et des lamelles chauffantes maintenues à distance radiale (4).

3. Chauffage électrique protégé des explosions selon la revendication 1 ou 2, **caractérisé en ce que** le radiateur (2) est scellé dans du métal.

4. Chauffage électrique protégé des explosions selon l'une quelconque des revendications 1 à 3, **caractérisé en ce que** le capteur de température-fusible (11) est une résistance NTC.

5. Chauffage électrique protégé des explosions selon l'une quelconque des revendications 1 à 4, **caractérisé en ce que** la température de commutation peut être réglée sur le régulateur de température (9).

6. Chauffage électrique protégé des explosions selon l'une quelconque des revendications 1 à 5, **caractérisé en ce que** l'algorithme de régulation pour la plage de température en dessous de la température de commutation et/ou l'algorithme de régulation pour la plage au-dessus de la température de commutation peuvent être réglés séparément sur le régulateur de température (9).
